# EUROPÄISCHE PATENTSCHRIFT

(11) **EP 1 034 400 B1**
(45) Veröffentlichungstag und Bekanntmachung des Hinweises auf die Patenterteilung: **26.09.2001**
(21) Anmeldenummer: 98966162.4
(22) Anmeldetag: 23.11.1998
(51) Int. Cl.: F23Q 7/00

(54) **GLÜHSTIFTKERZE FÜR BRENNKRAFTMASCHINEN**
SHEATHED-ELEMENT GLOW PLUG FOR INTERNAL COMBUSTION ENGINES
BOUGIE DE PRECHAUFFAGE A FOURREAU DESTINEE A DES MOTEURS A COMBUSTION INTERNE

(30) Priorität: 25.11.1997 DE 19752099
(43) Veröffentlichungstag der Anmeldung: 13.09.2000
(73) Patentinhaber: ROBERT BOSCH GMBH, 70442 Stuttgart (DE)
(72) Erfinder: KAWA, Ulrich, D-73650 Winterbach (DE); TESCHNER, Werner, D-70619 Stuttgart (DE); NEUMEISTER, Jochen, D-70469 Stuttgart (DE)
(86) Internationale Anmeldenummer: DE9803450
(87) Internationale Veröffentlichungsnummer: WO9927302

(56) Entgegenhaltungen:
- EP-A- 0 098 035
- EP-A- 0 785 396
- DE-U- 9 005 085
- US-A- 5 206 483

## Beschreibung

### Stand der Technik

Die Erfindung betrifft eine Glühstiftkerze zur Anordnung im Brennraum luftverdichtender Brennkraftmaschinen nach der Gattung des Hauptanspruchs, wie sie bereits aus der DE-C 28 02 625 oder EP-A-0 785 396 bekannt ist. Diese bekannte Glühstiftkerze weist einen Glühstift auf, in welchem ein in ein Isoliermaterial eingebettetes elektrisches Widerstandselement, das sich aus zwei in Reihe verbundenen Widerstandswendeln zusammensetzt, angeordnet ist. Die brennraumseitige Widerstandswendel dieses Widerstandselementes besitzt einen im wesentlichen temperaturunabhängigen Widerstand und dient als Heizelement, während die brennraumferne Widerstandswendel einen hohen positiven Temperatur-Widerstandskoeffizienten aufweist und als Regelelement wirkt. Die Funktionsweise einer solchen selbstregelnden Glühstiftkerze ist bereits ausführlich im eingangs zitierten Stand der Technik erläutert, so daß hier darauf verzichtet werden soll. Zusammenfassend läßt sich jedoch sagen, der Widerstand der Regelwendel bei Beginn des Heizvorganges niedrig ist und so ein hoher Strom durch die Heizwendel fließt. Mit dem Erwärmen der Glühstiftkerze steigt der Widerstand der Regelwendel und die Heizleistung der Heizwendel nimmt ab. Damit ist die Glühstiftkerze vor Überhitzung geschützt.

### Vorteile der Erfindung

Die erfindungsgemäße Glühstiftkerze mit den kennzeichnenden Merkmalen des Hauptanspruchs hat den Vorteil, daß durch Verkürzung des Regelwendelanteils der Widerstand der Regelwendel verkleinert wird und somit die Aufheizzeit bis zum Erreichen der Starttemperatur verringert wird. Letztendlich hat die erfindungsgemäße Glühstiftkerze weiterhin die bekannte Selbstschutzfunktion durch die Regelwirkung mit gleichzeitig deutlich verringerter Aufheizzeit. Das Takten des Stromes durch das Widerstandselement nach Erreichen der Starttemperatur hat den Vorteil, daß die zulässige Maximaltemperatur nicht überschritten wird, wodurch die Lebensdauer der Glühstiftkerze deutlich erhöht wird.

Durch die in den Unteransprüchen aufgeführten Maßnahmen sind vorteilhafte Weiterbildungen und Verbesserungen der im Hauptanspruch angegebenen Glühstiftkerze möglich. Vorteilhafterweise kann bei einer verkürzten Regelwendel die gesamte Widerstandswendel im Glüstift so angeordnet sein, daß sie nicht im Gehäuse der Glühstiftkerze liegt. Damit wird gezielt nur eine Aufheizung des Glühstiftes und eine direkte Wärmeabgabe an den Brennraum sichergestellt, was die Verluste, die bei einem unnötigen Aufheizen des Metallgehäuses entstehen würden, vernachlässigbar macht.

### Zeichnung

Ausführungsbeispiele der Erfindung sind in der Zeichnung dargestellt und in der nachfolgenden Beschreibung näher erläutert. Es zeigen Figur 1 einen Längsschnitt durch den brennraumseitigen Bereich einer Glühstiftkerze, Figur 2 einen weiteren Längsschnitt durch den brennraumseitigen Glühstift und Figur 3 ein Zeit-Temperatur-Diagramm zum Darstellen der Temperaturverläufe der Glühstiftkerzen.

### Beschreibung der Ausführungsbeispiele

Die in Figur 1 dargestellte Glühstiftkerze besitzt ein rohrförmiges Metallgehäuse 11, in dessen Längsbohrung 12 ein Glühstift 13 mit einem Teil seiner Länge abdichtend festgelegt ist. Dieser Glühstift 13 hat ein korrosionsbeständiges, dünnwandiges Glührohr 14, welches an seinem brennraumseitigen Ende verschlossen ist. Im Inneren des Glührohres 14 erstreckt sich ein Widerstandselement 15 in axialer Richtung. Das Widerstandselement 15 ist in Isoliermaterial 16 eingebettet und brennraumfern mit einem Anschlußteil 17 für den elektrischen Strom versehen. Das Widerstandselement 15 ist brennraumseits elektrisch leitend fest mit dem Boden des Glührohres 14 verbunden. Das dargestellte Widerstandselement 15 besteht aus einer Heizwendel 20, die brennraumseits angeordnet ist. Brennraumfern ist eine Regelwendel 21 vorgesehen, die einen hohen positiven Temperatur-Widerstandskoeffizienten aufweist.

Figur 2 zeigt noch mal im Längsschnitt den Glühstift 13, wobei hier deutlich zu erkennen ist, daß die Regelwendel 21 im Verhältnis zur Ausführung in Figur 1 verkürzt ist. Es sind hier weniger Wendelgänge vorgesehen, so daß die gesamte Regelwendel in dem Glühstiftteil liegt, der nicht vom Gehäuse 11 umschlossen ist.

Figur 3 zeigt das Temperaturverhalten der einzelnen Glühstiftkerzen über die Zeit. Mit Kurve 30 ist der Temperaturverlauf einer herkömmlichen Glühstiftkerze, wie sie auch in Figur 1 dargestellt ist, gezeigt. Diese Glühstiftkerze erreicht nach ca. vier Sekunden die Temperatur von 850 °C und hat eine Maximaltemperatur von 1100 °C, welche sie nach etwa 10 sec. erreicht hat. Über das Regelverhalten der Glühstiftkerze wird dann die Temperatur zurückgeregelt auf ca. 1000 °C. Im Vergleich dazu zeigt Kurve 31 die Glühstiftkerze mit einer verkürzten Regelwendel, wie sie in Figur 2 dargestellt ist. Aufgrund des wesentlich geringeren Widerstandes der Regelwendel wird eine wesentlich kürzere Aufheizzeit erreicht. Die 850°C sind bei dieser neuen erfindungsgemäßen Anordnung bereits nach etwa 2 ½ Sekunden erreicht. Diese Glühstiftkerze, wie sie in Figur 2 dargestellt ist, erreicht eine Maximaltemperatur von etwa 1200 °C bevor das Regelverhalten der Glühstiftkerze anspricht. Damit liegt die Maximaltemperatur der erfindungsgemäßen Glühstiftkerze ca. 150 °C höher als bei den bisher verwendeten Glühstiftkerzen. Um die Glühstiftkerze mit der verkürzten Regelwendel vor einer Überhitzung zu schützen wird der Stromfluß durch die Glühstifkerze nach dem Erreichen der notwendigen Starttemperatur im Ausführungsbeispiel sind das 1050 °C durch das hier nicht dargestellte Steuergerät getaktet. Das Takten des Stromes einer Glühstiftkerze ist bereits aus der US-C-4 391 237 bekannt und soll nicht nochmal erläutert werden. Der Temperaturverlauf einer getakteten erfindungsgemäßen Glühstiftkerze nach Bild 2 ist mit dem Kurvenverlauf 32 dargestellt.

Die Verbindung einer Glühstiftkerze mit verkürzter Regelwendel und dem Takten des Steuergerätes hat den Vorteil, daß zum einen die Aufheizzeit und damit die Vorglühzeit für den Motor deutlich verkürzt wird und gleichzeitig ein Schutz der Glühstiftkerze vor Überhitzung gewährleistet ist.

## Patentansprüche

1. Glühstiftkerze zur Anordnung im Brennraum luftverdichtender Brennkraftmaschinen mit einem rohrförmigen Metallgehäuse (11), in dessen Längsbohrung (12) ein Glühstift (13) mit einem Teil seiner Länge abdichtend festgelegt ist, wobei der Glühstift (13) ein dünnwandiges, an seinem brennraumseitigen Ende mit einem Boden verschlossenes Glührohr (14) hat, in dessen Innenraum ein sich in axialer Richtung erstreckendes Widerstandselement (15), welches aus einer brennraumseits angeordneten Heizwendel (20) und einer brennraumfern angeordneten Regelwendel (21) angeordnet ist, wobei die brennraumferne Regelwendel (21) mit einem Anschlußteil für den elektrischen Strom versehen ist und die brennraumseitige Heizwendel (20) elektrisch leitend mit dem Boden des Glührohres (14) verbunden ist, **dadurch gekennzeichnet, daß** der Widerstand der Regelwendel (21) etwa 100 bis 150 mΩ bei Raumtemperatur beträgt und der Strom durch die Glühstiftkerze getaktet wird.

2. Glühstiftkerze nach Anspruch 1, **dadurch gekennzeichnet, daß** das sich in axialer Richtung erstreckende Widerstandselement (15) sich in dem Teil des Glühstiftes (13) befindet, der nicht von der Längsbohrung des Metallgehäuses (11) umfaßt wird.

3. Glühstiftkerze nach Anspruch 1 und 2, **dadurch gekennzeichnet, daß** der Strom durch das Widerstandselement (15) nach dem Erreichen der Starttemperatur getaktet wird.

## Claims

1. Sheathed-element glow plug for arrangement in the combustion chamber of compression-ignition internal combustion engines, having a tubular metal housing (11), in the longitudinal hole (12) of which a glow element (13) is fixed in a sealing manner over part of its length, the glow element (13) having a thin-walled glow tube (14), which is closed by a bottom at its combustion-chamber end and arranged in the interior of which is a resistor element (15), which extends in the axial direction and comprises a heating coil (20) arranged at the combustion-chamber end and a regulating coil (21) arranged remote from the combustion chamber, the regulating coil (21) remote from the combustion chamber being provided with a connection part for the electric current and the heating coil (20) at the combustion-chamber end being connected in an electrically conductive manner to the bottom of the glow tube (14), **characterized in that** the resistance of the regulating coil (21) is about 100 to 150 mΩ at room temperature and the current is pulsed through the sheathed-element glow plug.

2. Sheathed-element glow plug according to Claim 1, **characterized in that** the resistor element (15) extending in the axial direction is situated in the part of the glow element (13) that is not surrounded by the longitudinal hole of the metal housing (11).

3. Sheathed-element glow plug according to Claim 1 and 2, **characterized in that** the current through the resistor element (15) is pulsed once the starting temperature has been reached.

## Revendications

1. Bougie à fourreau de préchauffage destinée à être installée dans la chambre de combustion d'un moteur à combustion interne à compression d'air comprenant un boîtier métallique tubulaire (11) dont le perçage longitudinal (12) reçoit un fourreau de préchauffage (13) fixé de manière étanche sur une partie de sa longueur,
le fourreau de préchauffage (13) ayant un tube (14) dont l'extrémité située du côté de la chambre de combustion est fermée et dont l'intérieur reçoit un élément résistant (15) s'étendant dans la direction axiale, cet élément étant formé d'un enroulement de chauffage (20) du côté de la chambre de combustion et d'un enroulement de régulation (21) du côté éloigné de la chambre de combustion,
l'enroulement de régulation (21) du côté éloigné de la chambre de combustion étant muni d'une pièce de connexion pour le pont électrique et l'enroulement de chauffage (21) du côté de la chambre de combustion étant relié électriquement au fond du tube (14),
**caractérisée en ce que**
la résistance de l'enroulement de régulation (21) est d'environ de 100 à 150 mΩ à la température ambiante et le courant traversant la bougie de préchauffage est découpé.

2. Bougie à fourreau de préchauffage selon la revendication 1,
**caractérisée en ce que**
l'élément résistant (15) qui s'étend dans la direction axiale se trouve dans la partie du fourreau de préchauffage (13) non entourée par le perçage longitudinal du boîtier métallique (11).

3. Bougie à fourreau de préchauffage selon l'une quelconque des revendications 1 et 2,
**caractérisée en ce que**
le courant à travers l'élément résistant (15) est découpé, une fois la température de démarrage atteinte.
